# EUROPÄISCHE PATENTSCHRIFT

(11) **EP 1 091 077 B1**
(45) Veröffentlichungstag und Bekanntmachung des Hinweises auf die Patenterteilung: **02.08.2006**
(21) Anmeldenummer: 00120900.6
(22) Anmeldetag: 26.09.2000
(51) Int. Cl.: E06B 7/23, E06B 9/58

(54) **Hubtor, insbesondere Sektionaltor**
Vertical lift gate, especially a sectional door
Porte relevable, en particulier porte sectionnelle

(30) Priorität: 06.10.1999 DE 29917403 U
(43) Veröffentlichungstag der Anmeldung: 11.04.2001
(73) Patentinhaber: Adolf Seuster GmbH & Co. KG, 58513 Lüdenscheid (DE)
(72) Erfinder: Lamsfuss, Norbert, 53604 Bad Honnef (DE)
(74) Vertreter: Kastel, Stefan

(56) Entgegenhaltungen:
- US-A- 5 246 053
- US-A- 5 379 823
- US-A- 5 544 690
- PATENT ABSTRACTS OF JAPAN vol. 1998, no. 02, 30. Januar 1998 (1998-01-30) & JP 09 279955 A (SANKYO ALUM IND CO LTD), 28. Oktober 1997 (1997-10-28)

## Beschreibung

Die Erfindung betrifft ein Hubtor mit den Merkmalen des Oberbegriffs des beigefügten Anspruchs 1, wie es aus der US-A-5 544 690 bekannt ist. Auf diese Druckschrift wird hiernach noch näher eingegangen.

Die Erfindung betrifft insbesondere ein Hubtor, insbesondere ausgebildet als Sektionaltor mit mehreren scharnierartig zu einem Torblatt miteinander verbundenen Sektionen, das an die Türöffnung seitlich begrenzenden Pfosten abgedichtet sowie geführt und mittels oberhalb des Torblattes angeordneter, drehantreibbarer Trommel heb- und senkbar ist.

Ein solches als Sektionaltor ausgeführtes Hubtor ist durch die DE 299 03 543 U1 bekannt geworden. Die untere der scharnierartig miteinander verbundenen Sektionen ist dabei an ihren seitlichen Enden jeweils mit einem Zugseil verbunden. Diese werden von über eine Welle angetriebenen Seiltrommeln, die oberhalb des Torblattes angeordnet und gelagert sind, auf- und abgewickelt, Durch eine die Welle umgebende Torsionsfeder wird auf die Seiltrommeln ein Drehmoment ausgeübt, welches dem vom Gewicht des Torblattes über die Zugseile an den Seiltrommeln wirkenden Drehmoment entgegenwirkt.

Für die einzelnen Sektionen werden vakuumisolierte Paneele eingesetzt, die einen hohen thermischen Dämmwert besitzen und somit besonders geeignet für den Abschluss der Toröffnungen von Kühl-, insbesondere Tiefkühllagerräumen sind. Bei den bekannten Hubtoren hat sich hier gezeigt, dass die vorhandenen Abdichtungen in Form von Gummilippen nicht nur einem außerordentlich starken Verschleiß, sondern aufgrund der tiefen Temperaturen auch einer nachteiligen Vereisung unterliegen.

Aus der eingangs erwähnten US-5 544 690 ist ein Hubtor in Form eines Rolltores bekannt. Der Rolltorpanzer besteht aus einzelnen gelenkig miteinander verbundenen Torgliedern, die auf eine angetriebene Torwelle aufwickelbar sind. Die Seiten des Rolltorpanzers sind an Torpfosten in schienenartigen Führungen geführt. An diesen Führungen befindet sich eine Abdichtung mit mehreren flexiblen Lappen, deren freien Enden auf dem Torpanzer gleiten. Das entgegengesetzte Ende der Lappen ist an einer Seitenfläche eines Hohlprofils befestigt, welches eine beheizte Kammer umschließt. Die auf dem Rollpanzer gleitenden flexiblen Lappen bilden so eine Luftkammer. Somit ist aus der US-A-5 544 690 ein als Rolltor ausgebildetes Hubtor mit den Merkmalen des Oberbegriffes des beigefügten Anspruches 1 bekannt.

Aufgabe der Erfindung ist es, ein Hubtor mit den Merkmalen des Oberbegriffs des beigefügten Anspruches 1 derart auszubilden, dass die Beheizung der Luftkammer verbessert wird.

Diese Aufgabe wird durch ein Hubtor mit den Merkmalen des Patentanspruches 1 gelöst.

Vorteilhafte Ausgestaltungen der Erfindung sind Gegenstand der Unteransprüche.

Mit der Erfindung lässt sich bei einem gattungsgemäßen Hubtor, insbesondere Hub-Sektionaltor, eine verbesserte, d.h. standfestere und wirkungsvollere Dichtung schaffen.

Erfindungsgemäß ist die Abdichtung als Kammersystem ausgebildet und besteht jeweils aus mindestens einer beheizten Kammer und einer Luftkammer. Mit dieser sich über die gesamte Höhe der Türöffnung erstreckenden Anordnung, von denen gegebenenfalls auch mehrere aufeinanderfolgend angeordnet sein können, lassen sich im Grunde zwei getrennte Heizkammern erreichen, von denen die eine Kammer unmittelbar beheizt wird und die andere Kammer ausschließlich die Luft als anerkannt guten Isolator nutzt. Die ansonsten nachteiligen Kältebrücken lassen sich auf diese Weise sicher ausschließen.

Eine vorteilhafte Ausgestaltung der Erfindung sieht vor, dass die beheizte Kammer benachbart zu den Pfosten als geschlossenes Hohlprofil angeordnet und in ihrem Hohlraum mit Heizdrähten versehen ist und die sich von der beheizten Kammer zu den Sektionen des Torblattes anschließende, diesen anliegende Luftkammer flexibel ausgebildet ist. Dem beheizten Hohlraum schließt sich damit die zu dem Torblatt offene Luftkammer an, die in diesem Angrenzungsbereich von der beim Auf- bzw. Abwickeln daran entlanggleitenden Torblatt geschlossen wird. Aufgrund der Flexibilität der Wände der Luftkammer kann sich diese verformen und dem Torblatt bzw. dem einzelnen Sektionen schleifend anliegen.

Die Luftkammer ist erfindungsgemäß in einfacher Weise dadurch gebildet, dass an den Seitenflächen des Hohlprofils der beheizten Kammer flexible, die Luftkammerwände bildenden Lappen befestigt sind. Wenn diese vorzugsweise aus einem verschließfesten Material bestehen, z. B. Teflon oder PES-Gewebe, besitzen sie trotz der Relativbewegung beim Auf- und Abwickeln des Torblattes eine hohe Standzeit und gewährleisten einen verschleißfreien Betrieb.

Weitere Einzelheiten und Vorteile der Erfindung ergeben sich aus den Ansprüchen und der nachfolgenden Beschreibung eines in den Zeichnungen näher dargestellten Ausführungsbeispiels der Erfindung. Es zeigen:
- Fig. 1: als Einzelheit eines Kühl- bzw. Tiefkühllagerraums in der Vorderansicht, aus dem zu schließenden Raum gesehen, ein geschlossenes Tor bzw. Hub-Sektionaltor;
- Fig. 2: einen Schnitt entlang der Linie II-II von Fig. 1; und
- Fig. 3: als Einzelheit der Fig. 2 eine an den Seitenpfosten der Türöffnung angeordnete Abdichtung.

Zum Öffnen bzw. Verschließen einer Tor-/Türöffnung 1 eines Kühl- bzw. Tiefkühllagerraums sind gemäß den Fig. 1 und 2 zur Abstützung, Befestigung und Führung der Bauteile eines Hubtores bzw. dessen Torblattes T beiderseits der Toröffnung 1 Pfosten 2 mit dem Baukörper (Lagerraumwände) 3 verbunden. An den Pfosten sind für das Torblatt T Rollenführungen - nicht gezeigt - befestigt, und an ihren oberen Enden tragen der eine Pfosten 2 ein Getriebegehäuse 6 und der andere Pfosten 2 ein Lagergehäuse 7, in denen eine Welle 8 gelagert und von einem Motor 9 über ein Getriebe im Getriebegehäuse 6 drehangetrieben ist.

Das Hubtor bzw. Torblatt T besteht im Ausführungsbeispiel aus einer unteren Sektion 10, weiteren Sektionen 11 und einer oberen Sektion 12, wobei die Sektionen durch Scharniere 13 miteinander verbunden und in ihrer waagerechten Teilungsebene durch nicht dargestellte Dichtungsstreifen gegeneinander abgedichtet sind. Zur Lauffähigkeit des Torblattes T sind die Scharniere 13 mit an den Seitenrändern der Sektionen 10, 11, 12 liegenden Achsen 14 versehen und mit zweiteiligen Rollenhaltern 15 verbunden, die an jedem ihrer Teile mit einer Laufrollenachse 16 versehen sind (schematisch in Fig. 2 gezeigt).

Die untere Sektion 10 des Torblattes T ist an den Seitenrändern mit je einem Gurt 20 verbunden, die vor den Seitenrändern der Sektionen 11, 12 entlanggeführt und ihrerseits jeweils mit einer Gurttrommel 21 verbunden sind. Beim Anheben des Torblattes T wickeln sich die einzelnen Sektionen 10, 11, 12 auf die Gurttrommeln 21 auf, bis die Sektion 10 des Torblattes T die Toröffnung 1 völlig freigibt, wobei die Sektion 10, 11 und 12 mit ihren Laufrollen 19 abgestützt werden. Die Drehung der Gurttrommel 21 zum Anheben und Absenken des Torblattes T wird durch den Motor 9 über das Getriebe im Getriebegehäuse 6 und die Welle 8 bewirkt, mit der die Gurttrommeln 21 fest verbunden sind. Die Welle 8 weist weiterhin drehfeste Gurttrommeln 24 für Gurte 25 auf, die gegenläufig zu den Gurten 20 auf den Gurttrommeln 21 gewickelt sind. An diese Gurte 25 sind Federn 26 oder Gewichte 27 angehängt, die somit dem Gewicht des Torblattes T (Sektion 10, 11 und 12) entgegenwirken.

An einerseits mit den Pfosten 2 und andererseits mit dem Baukörper 3 verbundenen Winkelstücken 17 ist gemäß Fig. 2 eine Abdichtung 28 vorgesehen, die als Kammersystem ausgebildet ist und aus einer äußeren, beheizten Kammer 29 und einer sich von dieser bis zur Anlage an das Torblatt T bzw. dessen einzelnen Sektionen 10, 11, 12 erstreckenden, inneren Luftkammer 30 besteht (vgl. auch Fig. 3). Im Ausführungsbeispiel sind zwei dieser Kammersysteme hintereinander angeordnet, wobei es allerdings auch mehr sein können, jedoch auch bereits ein Kammersystem mit einer beheizten Kammer 29 und einer Luftkammer 30 ausreichend ist. Die beheizten Kammern 29 sind als geschlossene Hohlprofile ausgebildet, die in ihrem Hohlraum zwei an eine nicht dargestellte elektrische Versorgungsquelle angeschlossene Heizdrähte 31 aufnimmt. Die sich von den beheizten Kammern 29 zum Torblatt T hin erstreckenden Luftkammern 30 werden von an den Seitenflächen des Hohlprofils der beheizten Kammer 29 befestigten, flexiblen Lappen 32 gebildet. Diese bestehen aus einem verschleißfesten Material und liegen aufgrund ihrer Flexibilität (vgl. Fig. 2) dem Torblatt T stets dichtend an. Es liegt somit nicht nur eine verschleißfeste Zwei-Kammer-Abdichtung vor, sondern aufgrund der Beheizung und der Isolation der Luftkammer 30 werden Kältebrücken sicher ausgeschlossen.

## Patentansprüche

1. Hubtor, insbesondere ausgebildet als Sektionaltor mit mehreren scharnierartig zu einem Torblatt (T) miteinander verbundenen Sektionen (10, 11, 12), das an die Türöffnung (1) seitlich begrenzenden Pfosten (2) abgedichtet sowie geführt und mittels oberhalb des Torblattes (T) angeordneter, drehantreibbarer Trommel heb- und senkbar ist,
wobei die Abdichtung (28) als Kammersystem ausgebildet ist und jeweils aus mindestens einer beheizten Kammer (29) und einer Luftkammer (30) besteht und wobei an einem Hohlprofil der beheizten Kammer (29) befestigte, flexible Lappen (32) die Luftkammer bilden,
**dadurch gekennzeichnet,**
**dass** die die Luftkammer (30) bildenden flexiblen Lappen an den Seitenflächen des Hohlprofils der beheizten Kammer (29) befestigt sind.

2. Hubtor nach Anspruch 1,
**dadurch gekennzeichnet,**
**dass** die beheizte Kammer (29) benachbart zu den Pfosten (2) als geschlossenes Hohlprofil angeordnet und in ihrem Hohlraum mit Heizdrähten (31) versehen ist und die sich von der beheizten Kammer (29) zu den Sektionen (10, 11, 12) des Torblattes (T) anschließende, an diesen anliegende Luftkammer (30) flexibel ausgebildet ist.

3. Hubtor nach Anspruch 1 oder 2
**dadurch gekennzeichnet**
**dass** die Lappen (32) aus einem verschleißfesten Material bestehen.

## Claims

1. Vertical lift door, particularly formed as a sectional door with several sections (10, 11, 12) interconnected in a hinge-like fashion to form a door leaf (T) which can be raised and lowered in a sealed and guided manner along posts (2) laterally delimiting the door opening (1), and by means of a drum adapted to be driven for rotation and arranged above said door leaf (T),
wherein said sealing (28) is formed as a chamber system consisting of at least one heated chamber (29) and one air chamber (30) respectively, and wherein flexible flaps (32) fixed to a hollow profile of said heated chamber (29) form said air chamber,
**characterized in that**
said flexible flaps forming said air chamber (30) are fixed to the lateral surfaces of the hollow profile of the heated chamber (29).

2. Vertical lift door according to claim 1,
**characterized in that**
said heated chamber (29) adjacent to the posts (2) is arranged as a closed hollow profile and is provided inside its hollow space with heating wires (31), and that the air chamber (30) following from the heating chamber (29) to said sections (10, 11, 12) of the door leaf (T) and being adjacent to the same is formed in a flexible manner.

3. Vertical lift door according to claim 1 or 2,
**characterized in that**
said flaps (32) consist of a non-wearing material.

## Revendications

1. Porte relevable, en particulier formée comme une porte sectionelle comportant plusieurs de sections (10, 11, 12) articulées l'une à l'autre à la manière d'une charnière pour former un vantail de porte (T), porte qui peut être relevée et abaissée d'une façon étanche et guidée le long de montants de porte (2) latéralement délimitant la baie, et par le moyen d'un tambour à commande rotatif arrangé au-dessus du vantail de porte (T),
l'étanchement (28) étant formé comme un système à chambres et se composant respectivement d'au moins une chambre chauffée (29) et une chambre d'air (30), et des pattes flexibles (32) fixées à un profil creux de la chambre chauffée (29) formant la chambre d'air,
**caractérisée en ce que**
les pattes flexibles formant la chambre d'air (30) sont fixées aux faces latérales du profil creux de la chambre chauffée (29).

2. Porte relevable selon la revendication 1,
**caractérisée en ce que**
la chambre chauffée (29) voisine des montants (2) est arrangée comme un profil creux fermé et est munie à l'intérieur de son espace creux des fils de chauffage (31), et la chambre d'air (30) qui se joint à la chambre chauffée jusqu'aux sections (10, 11, 12) du vantail de porte (T) et qui est adjacente auxquelles est formée de manière flexible.

3. Porte relevable selon l'une des revendications 1 ou 2,
**caractérisée en ce que**
les pattes (32) consistent en un matériau résistant à l'usure.
